# EUROPÄISCHE PATENTSCHRIFT

(11) **EP 0 865 135 B1**
(45) Veröffentlichungstag und Bekanntmachung des Hinweises auf die Patenterteilung: **02.01.2002**
(21) Anmeldenummer: 98104290.6
(22) Anmeldetag: 10.03.1998
(51) Int. Cl.: H02G 11/02, B65H 75/36

(54) **Kabelspeichervorrichtung**
Cable storage device
Dispositif pour stocker un câble

(30) Priorität: 11.03.1997 DE 19709944
(43) Veröffentlichungstag der Anmeldung: 16.09.1998
(73) Patentinhaber: BSH Bosch und Siemens Hausgeräte GmbH, 81669 München (DE)
(72) Erfinder: Kramer, Siegmund, 83417 Kirchanschöring (DE)

(56) Entgegenhaltungen:
- DE-A- 2 756 023
- DE-C- 634 552
- US-A- 1 663 410
- US-A- 1 868 409
- PATENT ABSTRACTS OF JAPAN vol. 2, no. 155 (M-392) [1878], 29. Juni 1985 (1985-06-29) & JP 60 031480 A (SUMITOMO GOMU KOGYO K.K.), 18. Februar 1985 (1985-02-18)

## Beschreibung

Die vorliegende Erfindung betrifft eine Kabelspeichervorrichtung gemäß dem Oberbegriff des Patentanspruches 1.

Kabelspeichervorrichtungen sind aus der deutschen Offenlegungsschrift DE 27 56 023 A bekannt, aus der eine Kabeltrommel hervorgeht, bei der das elektrische Kabel auf einen Wickelkörper aufgewickelt ist. Zum Auf- bzw. Abwickeln des Kabels wird der Wickelkörper in die entsprechende Richtung gedreht. Deshalb sind bei herkömmlichen Kabeltrommeln Schleifkontakte erforderlich.

Weiterhin ist durch die JP-A-60-31480 eine Vorrichtung zum Aufwickeln von flexiblen Schläuchen bekannt, bei der an einem Grundkörper eine im Vergleich zum Durchmesser hohe Spiralfeder mit ihrem inneren Ende befestigt ist, um die herum der aufzuwickelnde Schlauch gelegt werden kann. Nachteiligerweise ist der Platzbedarf des Schlauchwickels jedoch sehr groß und es wird eine im Vergleich zum aufzuwickelnden Schlauch sehr große Spiralfeder benötigt.

Durch die als nächstliegenden Stand der Technik anzusehende US-A-1 868 409 ist eine Vorrichtung zum Aufwickeln eines Kabels ohne Schleifkontakte bekannt, bei der zum Kompensieren des Abwickelns eines äußeren Kabelwickelabschnitts ein innerer Kabelwickelabschnitt, der an einer Feder gelagert ist, enger gewickelt wird. Nachteiligerweise ist hier jedoch ein Kabelabschnitt erforderlich, der nicht nach außen heraus gezogen werden kann und deshalb unnötig Platz im Gerät beansprucht.

Aufgabe der vorliegenden Erfindung ist es, eine Kabelspeichervorrichtung bereitzustellen, bei der mit geringem Aufwand auf kleinem Raum das Kabel aufgewickelt werden kann, ohne dass entsprechende Schleifkontakte erforderlich sind.

Erfindungsgemäß wird diese Aufgabe durch die im Patentanspruch 1 angegebenen Merkmale gelöst. Vorteilhafte Ausgestaltungen und Weiterbildungen der Erfindung ergeben sich aus den nachfolgenden Unteransprüchen. Beim Ziehen des Kabels aus dem Gehäuse zieht sich das Federelement unter der Krafteinwirkung der dieses umschlingenden Kabelwindungen zusammen, so dass sich dessen Umfang und damit die effektive Wickellänge verringert. Die Summe aller Verringerungen der effektiven Windungslängen der einzelnen Kabelwindungen entspricht dann der beim Ausziehen des Kabels gewonnenen Kabellänge. Die erfindungsgemäße Anordnung ist platzsparend und deshalb bevorzugt zum Einbau in Gehäuse von kleinen Hausgeräten geeignet.

Das Federelement ist als elastischer, offener oder spiralförmiger Ring ausgebildet, wobei der erste Endabschnitt des Federelements im Gehäuse gehaltert und der zweite Endabschnitt des Federelements relativ dazu beweglich ist und der bewegbare zweite Endabschnitt des Federelements in der Innenwandung des Federelements geführt wird. Dadurch kann das Federelement sehr einfach und kostengünstig realisiert werden. Alternativ kann an Stelle des Rings auch ein Zylinder verwendet werden. Dann können mehrere Kabelwindungen nebeneinander auf den Wickelkörper aufgewickelt sein. Mit dieser Ausführungsform wird ferner ein angenehmes Bediengefühl bei geringen Bedienungskräfte erzielt. Weiterhin ist eine sichere und definierte Führung des Kabels gegeben. Diese Vorteile sind besonders ausgeprägt, wenn der erste Endabschnitt des Federelements im Bereich des ersten Kabelendabschnitts in der Kabelspeichervorrichtung gehaltert ist. Entsprechendes gilt auch, wenn das Kabel durch eine Öffnung des Gehäuses nach außen geführt ist und der erste Endabschnitt des Federelements im Bereich der Öffnung gehaltert ist. Durch das Führen des bewegbaren zweiten Endabschnitts des Federelements in der Innenwandung des Federelements wird erreicht, dass beim Aus- und Einziehen des Kabels ein gleichmäßiges Verringern des Umfangs des Wickelkörpers gegeben ist. Weiterhin ist durch dieses Abstützen die Stabilität des Wickelkörpers verbessert. Ferner kann auf diese Weise ein kürzeres Federelement verwendet werden, bei dem keine im Inneren ungenutzten Windungen vorhanden sind.

Bevorzugterweise ist die die Kabelwindungen umfangsmäßig begrenzende Innenwandung des Gehäuses entsprechend der Form des Federelements ausgebildet. Dadurch sind definierte geometrische Verhältnisse gegeben, wenn das Federelement seinen maximalen Umfang aufweist. Die Kabelwindungen bzw. die äußerste Kabelwindung liegt dabei dicht an der Innenwandung des Gehäuses an. Dies führt dazu, dass das Ziehen an dem Kabel unmittelbar und spielfrei in Gewinn von verfügbarer Kabellänge umgesetzt wird.

Eine extrem flache Realisierungsform der Kabelspeichervorrichtung kann erreicht werden, wenn die lichte Höhe des Gehäuses senkrecht zum Umfang des Federelements im wesentlichen gleich dem Außendurchmesser des Kabels ist. Ist dies von geringerer Bedeutung, kann durch eine an sich bekannte Umwerfervorrichtung auch sicher gestellt werden, dass die Kabelwindungen im wesentlichen nebeneinander auf dem Wickelkörper liegen. Nachfolgend ist anhand einer schematischer Darstellungen ein Ausführungsbeispiel der erfindungsgemäßen Kabelspeichervorrichtung beschrieben.

Es zeigen
- Fig. 1: einen hinteren Endabschnitt eines Bügeleisens mit der Kabelspeichervorrichtung in einer Schnittdarstellung im wesentlichen entlang der Linie I-I in Fig. 2 bei im Gehäuse gespeicherten Kabel,
- Fig. 2: in einer Draufsicht die Kabelspeichervorrichtung gemäß Fig. 1,
- Fig. 3: eine Darstellung entsprechend Fig. 1 bei aus dem Gehäuse gezogenen Kabel im wesentlichen entlang der Linie III-III in Fig. 4 und
- Fig. 4: in einer Draufsicht die Kabelspeichervorrichtung gemäß Fig. 3.

In einem Heckbereich 1 eines ansonsten nicht gezeigten und an sich bekannten Bügeleisens ist eine Kabelspeichervorrichtung 2 untergebracht (Fig. 1, 3). Ein Speicherraum 3 der Kabelspeichervorrichtung 2 ist im wesentlichen begrenzt durch eine runde Heckplatte 4, auf der das Bügeleisen abstellbar ist, und eine sich dazu parallel im Inneren des Heckbereiches 1 erstreckende runde Abdeckplatte 5. Zusammen mit der Umfangswandung des Bügeleisens im Heckbereich 1 ist dadurch ein den Speicherraum 3 begrenzendes Kabelstaufach 6 gebildet. In diesem ist ein zwei- oder dreiadriges Netzkabel 7 herausziehbar gespeichert. Das Netzkabel 7 ragt mit einem ersten Kabelendabschnitt (abgeschnitten dargestellt) aus einer Wandungsöffnung 9. Am Ende des Kabels befindet sich ein an sich bekannter Netzstecker (nicht gezeigt). Der zweite Endabschnitt ragt zum Anschluß elektrischer Verbraucher des Bügeleisens, wie beispielsweise deren Heizeinrichtung (nicht gezeigt) durch eine Plattenöffnung 11 der Abdeckplatte 5 ins Innere des Bügeleisens und ist dort gehaltert.

Das Netzkabel 7 ist dabei spiralförmig auf einen elastischen Blattfederring 13 gewickelt (Fig. 2, 4). Die Wickellänge ist durch den Umfang des Ringes 13 vorgegeben. Ein erster Endabschnitt 15 des Ringes 13 ist an der Heckplatte 4 bzw. der Abdeckplatte 5 gehaltert. Der Halterungspunkt ist unmittelbar der Plattenöffnung 11 zugeordnet und liegt auch im Bereich der Wandungsöffnung 9. Ein zweite Endabschnitt 17 des Ringes 13 liegt im Bereich des ersten Endabschnittes 15 an der Innenwandung des Ringes 13 an. An einer umfangsseitigen, glatten Auflagefläche 19 des Ringes 13 liegt die Windung des Netzkabels 7 mit der geringsten Windungslänge bzw. mit dem geringsten Umfang auf und umschlingt den Ring 13. Im Bereich der Wandungsöffnung 9, aus der das Netzkabel 7 ragt, ist eine an sich bekannte Klemmvorrichtung vorgesehen (nicht gezeigt) zum Fixieren des Kabels 7 bei jeweils von der Bedienperson gewünschten Ausziehlängen.

Beim Ziehen an dem Netzkabel 7 bzw. dem Netzstecker üben die den Ring 13 umschlingenden Windungen des Kabels 7 eine Kraft auf den Ring 13 aus. Gegen die Federkraft des Ringes 13 gleitet dessen zweiter Endabschnitt 17 entlang dessen Innenwandung spiralförmig an diesem entlang. Dabei verringert sich die Wickellänge bzw. der Umfang des Ringes 13 und damit die Windungslängen und die im Kabelstaufach 6 gespeicherte Kabellänge von einer Anfangslänge gemäß Fig. 2 in eine Endlänge gemäß Fig. 4. Beim Loslassen des Kabels 7 durch die Bedienperson hält die Klemmvorrichtung das Kabel 7 in der momentanen Stellung entgegen der Rückstellkraft des Blattfederringes 13 fest. Nach der Entriegelung der Kabelklemmvorrichtung weitet sich der spiralförmig zusammengezogene Ring 13 aufgrund der gespeicherten Federenergie wieder auf und zieht das Netzkabel 7 dabei in das Kabelstaufach 6 zurück. Dieser Einziehvorgang ist dann beendet, wenn der Blattfederring 13 die äußerste Kabelwindung mit dem größten Umfang an die Innenwandung des kreisförmigen Kabelstaufaches 6 drückt (Fig. 1, 2).

## Patentansprüche

1. Kabelspeichervorrichtung (2) mit einem Gehäuse (4, 5, 6) zum Speichern eines elektrischen Kabels (7) in Form von Kabelwindungen, wobei ein Wickelkörper zum Aufwickeln der Kabelwindungen auf dessen Umfang geeignet ist und wobei die Kabelspeichervorrichtung (2) zum Haltern eines ersten Kabelendabschnitts und zum Herausziehen eines aus dem Gehäuse (4, 5, 6) ragenden zweiten Kabelendabschnitts geeignet ist, der Wickelkörper aus einem Federelement besteht, dessen Umfang veränderbar ist, wodurch eine effektive Wickellänge bei gleichbleibender Anzahl der Kabelwindungen veränderbar ist, das Federelement als elastischer, offener oder spiralförmiger Ring (13) ausgebildet ist, dessen beide Endabschnitte (15, 17) relativ zueinander bewegbar sind und wobei der erste Endabschnitt (15) des Federelements im Gehäuse (4, 5, 6) gehaltert ist und der zweite Endabschnitt (17) des Federelements relativ dazu beweglich ist, **dadurch gekennzeichnet, dass** der bewegbare zweite Endabschnitt (17) des Federelements in der Innenwandung des Federelements geführt ist.

2. Kabelspeichervorrichtung nach Anspruch 1, **dadurch gekennzeichnet, dass** der erste Endabschnitt (15) des Federelements im Bereich des ersten Kabelendabschnitts in der Kabelspeichervorrichtung (2) gehaltert ist.

3. Kabelspeichervorrichtung nach Anspruch 1 oder 2, **dadurch gekennzeichnet, dass** das Gehäuse (4, 5, 6) eine zum Nachaußenführen des Kabels (7) geeignete Öffnung (9) aufweist, und dass der erste Endabschnitt (15) des Federelements im Bereich der Öffnung (9) gehaltert ist.

4. Kabelspeichervorrichtung nach einem der Ansprüche 1 bis 3, **dadurch gekennzeichnet, dass** das Gehäuse (4, 5, 6) eine Innenwandung zum umfangsmäßigen Begrenzen der Kabelwindungen aufweist, und dass die Innenwandung des Gehäuses (4, 5, 6) entsprechend der Form des Federelements ausgebildet ist.

5. Kabelspeichervorrichtung nach einem der Ansprüche 1 bis 4, **dadurch gekennzeichnet, dass** das Gehäuse (4, 5, 6) einen Speicherraum (3) begrenzt, und dass die lichte Weite des Speicherraums (3) senkrecht zum Umfang des Federelements im wesentlichen gleich dem Außendurchmesser des Kabels (7) ist.

6. Kleines elektrisches Haushaltgerät, wie beispielsweise ein Bügeleisen, mit einer Kabeispeichervorrichtung nach einem der Ansprüche 1 bis 5.

## Claims

1. Cable storage device (2) with a housing (4, 5, 6) for storing an electrical cable (7) in the form of cable coils, wherein a winding body is suitable for winding up the cable coils on the circumference thereof and wherein the cable storage device (2) is suitable for holding a first cable end portion and for withdrawal of a second cable end portion projecting out of the housing (4, 5, 6), which winding body consists of a spring element, the circumference of which is variable, whereby an effective winding length is variable for a constant number of cable coils, the spring element is constructed as an elastic open or spiral ring (13), the two end portions (15, 17) of which are movable relative to one another, and wherein the first end portion (15) of the spring element is held in the housing (4, 5, 6) and the second end portion (17) of the spring element is movable relative thereto, **characterised in that** the movable second end portion (17) of the spring element is guided in the inner wall of the spring element.

2. Cable storage device according to claim 1, **characterised in that** the first end portion (15) of the spring element is held in the region of the first cable end portion in the cable storage device (2).

3. Cable storage device according to claim 1 or 2, **characterised in that** the housing (4, 5, 6) has an opening suitable for leading the cable (7) to the outside and that the first end portion (15) of the spring element is held in the region of the opening (9).

4. Cable storage device according to one of claims 1 to 3, **characterised in that** the housing (4, 5, 6) has an inner wall for circumferential limitation of the cable coils and that the inner wall of the housing (4, 5, 6) is constructed in correspondence with the shape of the spring element.

5. Cable storage device according to one of claims 1 to 4, **characterised in that** the housing (4, 5, 6) bounds a storage space (3) and that the clear width of the storage space (3) perpendicularly to the circumference of the spring element is substantially equal to the outer diameter of the cable (7).

6. Small electrical household appliance, such as, for example, an iron, with a cable storage device according to one of claims 1 to 5.

## Revendications

1. Dispositif (2) pour stocker un câble, comprenant un boîtier (4, 5, 6) qui sert à stocker un câble électrique (7) sous la forme d'enroulements de câble, un corps d'enroulement étant adapté pour enrouler les enroulements de câble sur sa circonférence et le dispositif (2) pour stocker un câble étant adapté pour maintenir un premier segment d'extrémité de câble et pour tirer un second segment d'extrémité de câble sortant du boîtier (4, 5, 6), le corps d'enroulement étant formé par un élément élastique dont la circonférence peut se modifier, grâce à quoi on peut modifier la longueur effective d'enroulement en conservant le même nombre d'enroulements de câble, l'élément élastique étant exécuté en tant qu'anneau élastique (13) ouvert ou en spirale dont les deux segments d'extrémité (15, 17) sont mobiles l'un par rapport à l'autre, et le premier segment d'extrémité (15) de l'élément élastique étant maintenu dans le boîtier (4, 5, 6) et le second segment d'extrémité (17) de l'élément élastique étant mobile par rapport à celui-ci, **caractérisé en ce que** le second segment d'extrémité (17) mobile de l'élément élastique est guidé dans la paroi intérieure de l'élément élastique.

2. Dispositif pour stocker un câble selon la revendication 1, **caractérisé en ce que** le premier segment d'extrémité (15) de l'élément élastique est maintenu dans le dispositif (2) pour stocker un câble, dans la zone du premier segment d'extrémité.

3. Dispositif pour stocker un câble selon l'une des revendications 1 ou 2, **caractérisé en ce que** le boîtier (4, 5, 6) est pourvu d'une ouverture (9) adaptée pour faire passer le câble (7) à l'extérieur, et **en ce que** le premier segment d'extrémité (15) de l'élément élastique est maintenu dans la zone de l'ouverture (9).

4. Dispositif pour stocker un câble selon l'une des revendications 1 à 3, **caractérisé en ce que** le boîtier (4, 5, 6) est pourvu d'une paroi intérieure pour limiter les enroulements de câble sur leur circonférence, et **en ce que** la paroi intérieure du boîtier (4, 5, 6) est exécutée de manière correspondante à la forme de l'élément élastique.

5. Dispositif pour stocker un câble selon l'une des revendications 1 à 4, **caractérisé en ce que** le boîtier (4, 5, 6) limite un espace de stockage (3) et **en ce que** la largeur libre de l'espace de stockage (3) perpendiculairement à la circonférence de l'élément élastique est essentiellement égale au diamètre extérieur du câble (7).

6. Petit appareil électroménager, par exemple un fer à repasser, pourvu d'un dispositif pour stocker un câble selon l'une des revendications 1 à 5.
